# DEMANDE DE BREVET EUROPEEN

(11) **EP 0 262 033 A1**
(43) Date de publication de la demande: **30.03.1988**
(21) Numéro de dépôt: 87402077.9
(22) Date de dépôt: 17.09.1987
(51) Int. Cl.: B65D 47/08

(54) **Dispositif de bouchon à charnière pour fermeture d'un récipient comme une bouteille, flacon ou analogue**

(30) Priorité: 19.09.1986 FR 8613130
(71) Demandeur: ASTRAPLASTIQUE Société Anonyme, 69830 Saint Georges-de-Reneins (FR)
(72) Inventeur: Perne, Raymond, F-69480 Morance (FR)
(74) Mandataire: Orès, Bernard

(57) **Abrégé**

Dispositif de bouchon à charnière pour fermeture de récipient comme une bouteille, flacon ou analogue comprenant une première partie munie d'une ouverture de sortie et propre à être fixée au récipient et une seconde partie ou coiffe munie de moyens d'obturation de ladite ouverture et reliée à ladite première partie par une articulation du type charnière-film à effet élastique.

Ladite charnière-film, unique, comprend des zones d'extrémites, -considérées suivant la direction longitudinale formant l'axe de la charnière-, qui sont conformées suivant des portions de surfaces sphériques (35, 36).

## Description

L'invention a pour objet un dispositif de bouchon à charnière pour fermeture d'un récipient comme une bouteille, flacon ou analogue.

On connaît déjà de nombreux dispositifs de fermeture pour récipients comme des bouteilles, des flacons, des tubes ou analogues constitués par un bouchon à charnière c'est-à-dire un dispositif moulé d'une pièce en matière plastique comportant une première partie munie d'une ouverture de sortie et destinée à être fixée au récipient et une seconde partie ou coiffe reliée à la première partie par une charnière-film en ladite matière plastique, par exemple du polypropylène dont l'excellente résistance à la flexion permet la réalisation de charnières extrêmement robustes susceptibles de subir un très grand nombre de pliages sans aucune altération notable.

Lorsqu'on souhaite, complémentairement, commander l'ouverture et/ou la fermeture du dispositif par un actionnement simple, de préférence à l'aide d'une seule main, on prévoit que l'ouverture et/ou la fermeture s'effectue avec un effet de "ressort" c'est-à-dire de manière qu'elle se poursuive d'elle même après qu'elle ait été initiée par l'utilisateur et après qu'ait été franchi un "point mort" lors du pivotement de la coiffe autour de ladite charnière.

Des dispositifs de bouchon à charnière pour fermeture de récipients de ce type sont divulgués, par exemple, dans FR-A-2 380 195, où les moyens constitutifs de la charnière proprement dite sont relativement volumineux et en saillie importante par rapport à la surface externe du dispositif ce qui écarte leur utilisation pour certaines applications, par exemple pour la fermeture de récipients du type de ceux utilisés pour le conditionnement de produits pharmaceutiques, cosmétiques, ou analogues. En outre, les réalisations décrites comportent des moyens de blocage de la coiffe par rapport à la partie fixée au récipient, de sorte que si elles sont appropriées pour s'opposer à l'ouverture non voulue, par des enfants, du récipient qu'elles équipent, elles sont d'une structure trop complexe pour être associées à des récipients pour lesquels la condition qui vient d'être rappelée est moins impérative.

C'est, d'une façon générale, un but de l'invention de fournir un dispositif de bouchon à charnière pour fermeture de récipients comme des bouteilles, flacons, tubes ou analogues, qui pallie les inconvénients évoqués ci-dessus des dispositifs connus.

C'est, également, un but de l'invention de fournir un tel dispositif dont la fabrication soit suffisamment simple, par les techniques de moulage par injection, pour ne pas grever de façon importante le prix de revient et, ainsi son exploitation industrielle et/ou commerciale.

Un dispositif de bouchon à charnière selon l'invention, comprenant une première partie munie d'une ouverture de sorte et propre à être fixée au récipient et une seconde partie ou coiffe munie de moyens d'obturation de ladite ouverture et reliée à ladite première partie par une charnière-film avec effet élastique est caractérisé en ce que la charnière-film, unique, comprend des zones d'extrémités, - considérées suivant la direction axiale de la charnière -, qui sont conformées suivant des portions de surfaces sphériques.

On entend ici, par charnière-film, une articulation dont les deux parties mobiles l'une par rapport à l'autre sont reliées entre elles par une mince épaisseur ou film de matière plastique, qui ménage l'axe de pivotement, comme d'ailleurs usuel dans la technique des bouchons, des reliures ou des boîtes pliantes moulées d'une seule pièce qui font application de telles charnières.

Selon une autre caractéristique de l'invention, la zone médiane comprise entre lesdites portions de surfaces sphériques est à contour plan sensiblement rectangulaire, à longs côtés dirigés parallèlement à l'axe de la charnière.

Dans une réalisation préférée les portions de surfaces sphériques sont limitées par un plan sensiblement paral lèle au bord libre de la coiffe, dans la condition de moulage du dispositif, tandis que ledit plan fait un angle de sensiblement 90° par rapport à sa condition de moulage, dans la condition de fermeture du dispositif.

L'épaisseur du film constitutif de la charnière est la même, dans la zone mediane et dans les zones d'extrémités.

En variante, le film est d'épaisseur variable, avantageusement plus épais dans la zone médiane que dans les zones d'extrémités en partie sphériques.

Dans une réalisation particulièrement préférée la première partie fixée au récipient comprend une lèvre d'extrémité et la zone médiane de la charnière est reliée sur une des faces à la paroi latérale de la coiffe et à la paroi latérale de ladite lèvre par des arrondis tandis que la liaison de ladite zone auxdites parois a lieu par des chanfreins sur son autre face.

L'invention sera bien comprise par la description qui suit, faite à titre d'exemple et en référence au dessin annexé dans lequel :
- la figure 1 est une vue partie en coupe, partie en élévation de dessus, d'un dispositif de bouchon selon l'invention dans sa condition d'ouverture totale ;
- la figure 2 est une vue en coupe selon la ligne II-II de la figure 1 ;
- la figure 3 est une section selon la ligne III-III de la figure 1 ;
- la figure 4 est une section partielle, selon la ligne IV-IV de la figure 1 ;
- la figure 5 est une vue partielle de dessus, à plus grande échelle, du dispositif selon l'invention ;
- la figure 6 en est une vue partielle, en coupe, et à plus grande échelle.

Le dispositif de bouchon selon l'invention, pour la fermeture d'un récipient comme une bouteille, un flacon, ou un tube, T, figure 2, comprend essentiellement une première partie 11 destinée à être fixée sur le récipient T par vissage d'une jupe 12 sur l'embout e du tube et une seconde partie ou coiffe 13 reliée à la première partie par une charnière 14 du type "charnière-film" c'est-à-dire réalisée par une zone de faible épaisseur de la matière plastique constitutive du dispositif, par exemple du polypropylène dont l'excellente résistance à la flexion permet la réalisation de ce type de charnière.

La jupe 12, qui présente sur sa surface externe deux nervures 12a et 12b diamètralement opposées formant butées, dépend d'une calotte tronconique 15 dont la base de plus petit diamètre est percée d'une ouverture 16 de passage du produit contenu dans le récipient T, tandis qu'à la base de plus grand diamètre se raccorde une paroi 17 à très faible conicité 17 dont la partie d'extrémité libre est reliée par un épaulement 18 à une lèvre cylindrique à section droite circulaire 19. La coiffe 13 est conformée suivant une cuvette tronconique à très faible conicité également et dont le profil de la face interne de la paroi latérale 20 est conjugué de celui de la paroi 17, tandis que le diamètre externe du bord libre 20a correspond à celui de la lèvre 19. Un fond 21, légèrement bombé vers l'intérieur de la cuvette,porte en son centre un téton 22 de forme et dimensions conjuguées de l'ouverture 16 qu'il est destiné à obturer dans la condition de fermeture du dispositif.

La charnière 14, illustrée avec plus de précision sur les figures 3 à 6, est ménagée à la périphérie de la lèvre 19 et au voisinage de l'extrémité de la paroi 20 distante du fond 21. Selon l'invention,la charnière-film 14 comprend une zone médiane 30, figures 1, 3 et 5 sensiblement plane et à contour quelque peu rectangulaire avec de longs côtés 32, 33 dirigés tangentiellement aux surfaces cylindriques ou quasi cylindriques constitutives de la lèvre 19 et de la paroi 20 et de petits côtés parallèles au plan de symétrie d'ensemble du dispositif, tel que m ontré par la ligne II-II de la figure 1.

A cette zone médiane 30 se raccordent aux extrémités longitudinales du rectangle (dont la direction des longs cotés définit l'axe de la charnière) des zones 35 et 36 conformées suivant des portions de surfaces sphériques limitées par un plan parallèle à celui du bord libre 20a de la coiffe 13, dans la condition de moulage du dispositif, et dont le rayon est légèrement supérieur à la largeur de la zone médiane 30 dans le plan de symétrie II-II du dispositif.

Dans une forme de réalisation les zones 35, 36 ont la même épaisseur que celle de la zone 30.

En variante, les zones 35 et 36 sont de plus faible épaisseur que la zone 30.

Cette dernière, comme bien visible sur les figures 2, 4 et 6 se raccorde à la face externe de la paroi 20 par un arrondi 40, à la face externe de la lèvre 19 par un même arrondi 41 et par des chanfreins 43 et 44 au bord libre 20a de la coiffe 13, d'une part et, à la face 45 de l'épaulement 18 qui est sensiblement coplanaire audit bord libre dans la condition d'ouverture à 180° du dispositif du bouchon, qui est celle montrée sur les figures 1 et 2, d'autre part.

Selon l'invention, le moulage du dispositif par injection de polypropylène a lieu à partir de la partie 10, de sorte qu'une résistance élevée est obtenue pour la charnière, tant dans sa zone médiane 30 que dans ses zones d'extrémité en partie sphériques, ces dernières contribuant à la suppression de tout phénomène d'entaille préjudiciable à la résistance du dispositif laquelle est encore accrue par l'orientation des molécules constitutives de la matière moulée.

Lorsque, à partir de la condition montrée sur les figures 1 et 2, la coiffe 13 est amenée à pivoter autour de la charnière 14 par actionnement dans le sens de la flèche f jusqu'à ce que le récipient T soit obturé par coopération du téton 22 et de l'ouverture 16, la zone médiane 30 est fléchie à 180° et cette flexion provoque la déformation, - avec mise sous contrainte par compression partielle et de manière par faitement directionnelle -, des zones en partie sphériques 35 et 36. Dans la condition de fermeture, en laquelle la coiffe 13 est maintenue sur la partie 10 par coopération de formes conjugées, le plan limitant les bords libres des parties sphériques 35 et 36 forme un angle de sensiblement 90° avec le plan de moulage initial, de sorte que les moyens de charnière forment alors une structure close qui contribue à la bonne étanchéité d'ensemble.

Lorsque, pour avoir accès au contenu du récipient T, on écarte la coiffe 13 de la partie 10 solidaire du récipient, la contrainte de compression des zones 35 et 36 en partie sphériques de la charnière 14 est relachée et leur libération entraîne, par élasticité, l'effet de ressort recherché pour l'ouverture du dispositif.

Celui-ci peut être réalisé avec une charnière-film de faible épaisseur, de l'ordre de 3/10 mm, tout en obtenant la facilité requise d'actionnement par la présence des zones en partie sphériques dont le rôle est quelque peu analogue à celui de rotules.

## Revendications

1. Dispositif de bouchon à charnière pour fermeture de récipient comme une bouteille, flacon ou analogue comprenant une première partie munie d'une ouverture de sortie et propre à être fixée au récipient et une seconde partie ou coiffe munie de moyens d'obturation de ladite ouverture et reliée à ladite première partie par une articulation du type charnière-film à effet élastique, caractérisé en ce que ladite charnière-film, unique, comprend des zones d'extrémités, - considérées suivant la direction longitudinale formant l'axe de la charnière -, qui sont conformées suivant des portions de surfaces sphériques (35, 36).

2. Dispositif selon la revendication 1, caractérisé en ce que la zone médiane (30), comprise entre lesdites portions de surfaces sphériques (35, 36) est à contour plan sensiblement rectangulaire , à longs côtés (32, 33) dirigés parallèlement à l'axe de la charnière.

3. Dispositif selon la revendication 1 ou la revendication 2, caractérisé en ce que le plan limitant les portions de surfaces sphériques (35, 36) est sensiblement parallèle au bord libre de la coiffe (13) dans la condition de moulage du dispositif.

4. Dispositif selon la revendication 3, caractérisé en ce que ledit plan fait un angle de sensiblement 90° par rapport à sa condition de moulage dans la condition de fermeture du dispositif.

5. Dispositif selon l'une quelconque des revendications précédentes, caractérisé en ce que l'épaisseur du film constitutif de la charnière est la même dans la zone médiane (30) et dans les zones d'extrémité (35, 36).

6. Dispositif selon l'une quelconque des revendications 1 à 4, caractérisé en ce que le film constitutif de la charnière est d'épaisseur variable, avantageusement plus épais dans la zone médiane (30) que dans les portions d'extrémités sphériques (35, 36).

7. Dispositif selon l'une quelconque des revendications précédentes, caractérisé en ce que la zone médiane (30) de la charnière est reliée sur une de ses faces à la paroi latérale de la coiffe (13) et à la paroi latérale d'une lèvre d'extrémité (19) de la première partie (10) par des arrondis, tandis que la liaison de ladite zone (30) auxdites parois a lieu par des chanfreins (43, 44) sur son autre face.
